# EUROPÄISCHE PATENTSCHRIFT

(11) **EP 3 095 916 B1**
(45) Veröffentlichungstag und Bekanntmachung des Hinweises auf die Patenterteilung: **20.09.2017**
(21) Anmeldenummer: 16170249.3
(22) Anmeldetag: 19.05.2016
(51) Int. Cl.: E01C 23/06, E01H 1/00

(54) **VERFAHREN ZUR BANKETTSTABILISIERUNG, FAHRWERK ZUR DURCHFÜHRUNG DESSELBEN UND SPEZIAL-STREUWAGEN**
METHOD FOR SHOULDER STABILIZATION, DEVICE FOR CARRYING OUT SAID METHOD AND SPECIAL SPRAYING LORRY
PROCÉDÉ DE STABILISATION D'ACCOTEMENTS, DISPOSITIF DESTINÉ À SON EXÉCUTION ET VÉHICULE SPÉCIAL D'ÉPANDAGE

(30) Priorität: 21.05.2015 AT 504112015
(43) Veröffentlichungstag der Anmeldung: 23.11.2016
(73) Patentinhaber: DW Tech GmbH, 8273 Ebersdorf bei Hartberg (AT)
(72) Erfinder: Dunst, Wolfgang, 8224 Kaindorf (AT)
(74) Vertreter: Wildhack & Jellinek

(56) Entgegenhaltungen:
- DE-A1-102012 107 530
- DE-U1-202008 012 104
- KLOUBERT H-J ET AL: "MIT BINDEMITTEL STABILISIERTE TRAGSCHICHTEM IM STRASSENOBERBAU BAUPRAKTISCHE ERFAHRUNGEN BEIM STRASSENNEUBAUPROJEKT HERAT-DOGHARON IN AFGHANISTAN", BITUMEN, ARBEITSGEMEINSCHAFT DER BITUMEN INDUSTRIE. HAMBURG, DE, Bd. 65, Nr. 4, 1. Dezember 2003 (2003-12-01), Seiten 170-177, XP001046808, ISSN: 0006-3916

## Beschreibung

Im Rahmen der Sanierung von Banketten von Straßen, Nebenstraßen und Fahrwegen in den verschiedensten Regionen und Gemeinden wurde festgestellt, dass es laufend und immer wieder "Problembankette" gibt, die - trotz vorher erfolgter Bankettsanierung - nach den ersten Starkregen und Unwettern wieder komplett ausgeschwemmt und zerstört sind. Nicht selten müssen einzelne Bankette unter Umständen sogar mehrmals im Jahr saniert werden.

Neben den verschiedenen Möglichkeiten der Bankettsanierung, wie insbesondere mehrmaliges Nachfüllen von Schottermaterial im Jahr, Ausfüllen der Problemstellen mit Hartasphalt oder Beton, Bindung des Bankettmaterials mit Spritzasphalt und/oder Auslegen von Rasengittersteinen am Bankett, wurde in den letzten Jahren eine neue Methode der Bankettstabilisierung entwickelt. Dabei wird im Wesentlichen ein hydraulisches Bindemittel unter Beimengung von Wasser in das Schottermaterial am Fahrbahnrand eingearbeitet, beispielsweise eingefräst, und das aufgelockerte Material wird anschließend wieder verdichtet.

Durch das eingebrachte Bindemittel wird das Bankettmaterial gehärtet und weist in Folge dessen eine wesentlich längere Haltbarkeit auf. Der Vorteil der Bankettstabilisierung liegt darin, dass das Verhältnis zwischen laufenden Kosten und Haltbarkeit wesentlich besser ist, als bei allen anderen bekannt gewordenen Sanierungsverfahren.

Die bisherige, übliche Art der Bankettstabilisierung besteht im Wesentlichen in Folgendem:
Als Vorarbeiten muss überschüssiges Bankettmaterial abgetragen und entfernt werden und es müssen dort beispielsweise durch Starkregen entstandene Gräben, Eindellungen od. dgl. gereinigt und aufgefüllt werden. Diese Maßnahmen sollen bzw. müssen unabhängig von der Bankettstabilisierungen an sich ohnehin regelmäßig ergriffen werden, denn, wenn z.B. im Fall eines Regens das Wasser nicht abfließen kann und das Bankett beispielsweise als Bachbett fungiert, wird dasselbe niemals standhalten.

Weiters wird zum Stand der Technik dem Gebiet der Bankettsanierung oder dergleichen auf DE 19509549 A1, DE 4206994 A1, DE 102010027328 A1 und EP 0462899 A1 hingewiesen.

Gegenstand der Erfindung ist nun ein neues Verfahren zum Fertigen, Stabilisieren und Sanieren von witterungs- und befahrungsfesten, jeweils Straßen und Fahrwege randbegleitenden Banketten, wobei nach erfolgtem, insbesondere banketthöhe-einstellendem und -ausgleichendem Verebnen derselben eine Festigungsbehandlung durch Auffräsen und Mischen des in eine jeweils vorgegebene Tiefe flächig aufgefrästen Bankettmaterials mit einem, vorzugsweise wasserabbindenden Bindemittel aus der Klasse Zemente, Puzzuolane, Trasse od. dgl. und Anmachwasser vorgenommen wird und das derart aufbereitete, letztlich verfestigende Bankettmaterial-Betongemisch in jeweils vorgegebener Höhe wieder als Bankett abgelegt und nach flächiger Druckaufbringung auf dasselbe verfestigen gelassen wird, welches dadurch gekennzeichnet ist,
- dass im Zuge eines kontinuierlichen Verfahrens
- in einem ersten Schritt von einem langsam entlang des Straßen- bzw. Wegrandes fahrenden Streuwagen - mittels vom Fahrerhaus aus einstellbarer Steuerungseinrichtung unabhängig von der Fahrgeschwindigkeit - pro Längeneinheit, insbesondere Laufmeter Bankett, kontinuierlich eine jeweils vorgegebene bzw. auf das Bankettmaterial abgestimmte, während der Fahrt online angepasste Menge eines rasch abbindenden, hydraulischen Bindemittels, in trockenem, insbesondere pulverartigem, Zustand auf das Bankett aufgebracht und dort nur zur Sicherung gegen spätere Staubentwicklung mit geringen Mengen Anfeucht-Wasser angefeuchtet wird,
- erst in einem zweiten Schritt mittels mit vom Spezial-Streuwagen mitgeführtem Bindemittel-Anmachwasser mit hohem Druck beaufschlagter mit Mischkammer ausgerüsteter Bankett-Fräseinrichtung das im ersten Schritt vorbereitete mit dem Bindemittel beaufschlagte Bankettmaterial zu einer Art erdfeuchtem Bankettmaterial-Magerbeton verarbeitet wird,
- welcher an der Stelle des vorher bestandenen Banketts in im Wesentlichen dessen ursprünglicher Breite entsprechender Breite wieder abgelegt und zur finalen Verfestigung mittels flächig Druck auf das neu abgelegte Bankett ausübender Rüttelplatte od. dgl. nachbehandelt, und
- gegebenen- bzw. nötigenfalls auf den abgelegten, erdfeuchten Bankettmaterial-Magerbeton eine Verdunstungs-Hemmschicht aufgebracht wird.

Es wurde also ein in seiner Art ganz neues kontinuierliches Bankettstabilisierungs-Verfahren entwickelt, das im Wesentlichen folgende Schritte umfasst:
Mittels eines Streuwagens wird ein trockenes, meist staubförmiges Bindemittel, wie z.B. Zement, möglichst gleichmäßig in der jeweils erforderlichen Menge auf das Bankett aufgetragen. Ein nachfolgendes Tankfahrzeug, z.B. ein Traktor mit Wasserfass, befeuchtet das auf das Bankett aufgetragene Bindemittel, damit dieses sich während des nachfolgenden Fräsvorgangs nicht unter Staubentwicklung verflüchtigt. Gleichzeitig ist das Wasserfass dieses Fahrzeugs mittels Schlauch mit der Fräse verbunden und befeuchtet als Anmachwasser das Bankettmaterial mit dem Zement mit hohem Druck, sodass das gefräste, mit Zement durchmischte Bankettmaterial erdfeuchte Konsistenz aufweist. Mittels einer gleich angebauten, folgenden Rüttelplatte od. dgl. wird das gefräste Material abschließend, beispielsweise mit etwa 50 kN, druckverdichtet. Insbesondere bei trockener Wetterlage muss das Bankett anschließend möglichst über zwei bis drei Tage mittels Verdunstungs-Hemmmittel feuchtgehalten werden.

Zum Stand der Technik ist ergänzend die DE 102012107530 A1 zu erwähnen, welche ein Verfahren und eine Vorrichtung zur Stabilisierung von an die Decke von Fahrbahnen angrenzenden Bodenrandzonen, also Banketten, betrifft.

Gemäß dieser A1 wird zuerst die Bodenrandzone mit dem Anmachwasser befeuchtet, dann mit einem Bindemittel versetzt, das Material der Bodenrandzone erst dann unter Einmischung des aufgebrachten Bindemittels aufgelockert und das aufgelockerte, das Bindemittel enthaltende Bankett- bzw. Bodenmaterial verdichtet. Das dort geoffenbarte Verfahren umfasst als Vorrichtung für die Verfahrensdurchführung ein auf der Fahrbahndecke entlang der Bodenrandzone, also des Banketts, verfahrbares Geräteträgerfahrzeug mit einem sich quer zur Fahrtrichtung erstreckenden Ausleger für die Ankopplung von Bearbeitungsgeräten.

Ein weiterer Gegenstand der vorliegenden Erfindung ist ein neues Bankettfertigungs-, -stabilisierungs- und -sanierungs-Fahrwerk für die Durchführung des Verfahrens nach Anspruch 1 mit einer das Material eines vorher jeweils entsprechend banketthöhen-ausgleichend vorbereiteten, die feste Straßendecke randbegleitenden Banketts auffräsenden und mit einem hydraulischen Bindemittel und der jeweils nötigen Menge Anmachwasser vermischenden Bankettfräse-Einrichtung, welche den in und mit demselben bereiteten, erdfeuchten Bankettmaterial-Beton als stabilisiertes Bankett straßenrand-begleitend an der Stelle des ursprünglichen Banketts wieder ablegt.

Dieses erfindungsgemäß einzusetzende Fahrwerk ist dadurch gekennzeichnet,
- dass es als Bankettstabilisier- und -sanier-Zug mit
- einem Spezial-Streuwagen mit vom Fahrerhaus aus einstellbarer Steuerungseinrichtung für ein pro Bankett-Längeneinheit, insbesondere
- Laufmeter, jeweils eine vorgegebene Menge an in trockenem, pulverartigen Zustand auf das bzw. auf dem vorher höhen-ausgeglichene(n) Bankett aufzubringendes bzw. abzulegendes hydraulisches Bindemittel und für ein Anfeuchten desselben mit Anfeuchtwasser zur Vermeidung von Staubentwicklung ausgebildet ist,
- einer - dem Streuwagen, gegebenenfalls mit im Abstand, folgende - über einen an denselben angeschlossenen Hochdruckschlauch mit der, ebenfalls mittels Steuerungseinrichtung kontrollierbaren, jeweils nötigen Menge Anmachwasser für das Bindemittel versorgbare - Bankettfräse-Einrichtung für das Auffräsen des - wie beschrieben - vorbereiteten, pulvrigen und angefeuchteten Materials des zu sanierenden ursprünglichen Banketts und dessen intensives Vermischen mit dem Bindemittel und dem Anmachwasser und Ablegen des auf diese Weise zubereiteten erdfeuchten Bankettmaterial-Magerbetons an der Stelle des ursprünglichen Banketts
- weiters einer der Bankettfräse-Einrichtung, gegebenenfalls im Abstand, folgenden mit Druckaufbringungs-Einrichtung mit Rüttelplatte für die Letzt-Verfestigung des abgelegten Bankettmaterial-Magerbetons,
- letztlich gefolgt von einer Verdunstungs-Hemmschicht-Auftrageinheit ausgebildet ist.

Der im neuen Bankettfertigungszug erfindungsgemäß einzusetzende, neue Spezial-Streuwagen ist insbesondere dadurch gekennzeichnet, dass er, vorzugsweise mit einem hydrostatischen, ebenfalls mittels der Steuerungseinrichtung steuerbaren Fahrantrieb für präzise einstellbare, geringe Fahrgeschwindigkeit ausgestattet, mit einer nach abwärts hin mit jeweils im Winkel schräg aufeinander zu laufende seitliche Flanken aufweisenden, vorzugsweise länglichen, mit dem trockenen, pulverartigen, vorzugsweise hydraulischen Bindemittel zu befüllenden Transportmulde mit Kratzboden-Förderband und Austragsschieber und an den von demselben ausgehenden, nach abwärts gerichteten Austragsschacht, vorzugsweise auf einem an den Spezial-Streuwagen lösbar gebundenen, eigenen Fahrgestell, angeordneten, quer zur Fahrtrichtung des Streuwagens ausgerichtet angeschlossenen, ihrerseits ebenfalls mittels der Steuerungseinrichtung längs-verschiebbarer Förderrinne mit in derselben - jeweils fahrgeschwindigkeits-abhängig stufenlos einstellbar - rotierbarer, je nach gewünschter bzw. erforderlicher Breite des wieder abzulegenden Banketts, vorzugsweise zumindest nach rechts, mitverschiebbarer Querförderschnecke mit Bindemittel-Austragsrohr, -schlauch od. dgl. ausgestattet ist.

Das Herzstück der Erfindung ist also insbesondere ein neuartiger Spezial-Streuwagen mit Mulde und Einrichtung zum Dosieren und Ausbringen von hydraulischem Bindemittel kombiniert mit Wassertanks, die eigens für die erfindungsgemäße Bankettstabilisierung entwickelt worden sind. Der Aufbau soll vorzugsweise auf einen 3- oder 4-Achs-LKW aufgesetzt werden, welcher beim Fräsvorgang meist im Abstand vor dem eigentlichen Bankett-Fräsfahrzeug mit einstellbarer, gleichbleibender Geschwindigkeit, also z.B. mit ca. 1,0 km/h, fährt und auf das rechts vom Fahrzeug liegende Straßenbankett ein trockenes, pulverförmiges, hydraulisches Bindemittel, wie Zement, präzise an der Asphaltkante der Straßendecke ablegt. Mittels, insbesondere im Fahrerhaus untergebrachter, elektronischer Steuerungseinheit wird sichergestellt, dass auch bei unterschiedlichen Geschwindigkeiten des Fahrzeugs immer die gleiche Menge an Bindemittel, z.B. etwa 6,5 kg pro Laufmeter Bankett, abgelegt wird. Die jeweils aufzubringende Menge Bindemittel pro Laufmeter ist vom Fahrhaus des Spezial-Streuwagens aus über die Steuerungseinheit stufenlos einstellbar.

Als zweites wesentliches Merkmal ist der Aufbau des neuen Streuwagens mit einem Wassertank, z.B. mit einem Fassungsvolumen von beispielsweise mindestens 7.000 I ausgestattet, welcher vorsorglich ausschließlich über Hydranten od. dgl., also mit reinem Wasser, gefüllt wird. Das Wasser wird während des Fahrens mittels einer Hochdruckpumpe, z.B. mit 25 Bar, über einen Hochdruckschlauch in den Mischraum bzw. in die Mischkammer der nachfolgenden Bankettfräse dosiert.

Der mit einem LKW gebildete Streuwagen ist vorteilhafterweise mit einem hydrostatischen Fahrantrieb für den Arbeitseinsatz bei niedriger Geschwindigkeit von z.B. 0 bis 2 km/h ausgestattet, sodass die Fahrgeschwindigkeit des Spezial-Streuwagens stufenlos an jene des nachfolgenden Fahrzeugs mit der Bankettfräse angepasst werden kann.

Der neue Spezial-Streuwagen mit der Kombination von Bindemittelmulde und Wassertank ist so konstruiert, dass sich in der Mitte des schmalen Muldenbodens ein Kratzboden mit einer Breite von z.B. 600 mm mit Mitnehmleisten befindet, welcher das Bindemittel über die ganze Aufbaulänge z.B. 7.500 mm nach rückwärts transportiert. Am hinteren Ende befindet sich ein Aus- bzw. Abwurfschacht, der mit einem elektronischen Füllstandsensor ausgestattet ist und den Antrieb des Kratzbodens steuert.

Am Fuße des Abwurfschachts befindet sich eine Austragsrinne mit Dosierschnecke, welche insbesondere mittels Hydraulikzylinder, Hub z.B. 700 mm, selbstverständlich auch über die Steuerungseinheit gesteuert vom Fahrerhaus aus, das Bindemittel kontinuierlich genau am gewünschten Platz ablegt.

An der Förderschnecke sind beispielsweise zwei Kameras angebracht, die dem Maschinisten im Fahrerhaus die Position der Ablege- bzw. Austragsvorrichtung für das trockene Bindemittel auf einen Monitor übertragen.

Mittels der elektronischen Steuerungseinheit wird sichergestellt, dass auch bei unterschiedlichen Geschwindigkeiten des Fahrzeugs immer die gleiche Menge Bindemittel pro Laufmeter Bankett, also z.B. ca. 6,5 kg, abgelegt wird.

Der Bindemittel-Tank mit einem Fassungsvolumen von z.B. 20 m³ hat am Aufbau z.B. eine Breite von z.B. 2.500 mm und geht konzentrisch mit schrägen Flanken nach abwärts auf den Kratzboden mit z.B. 600 mm Breite. Somit bleibt nun links und rechts der schräg aufeinander zu laufenden, beidseitigen Flanken der Mulde je ein frei bleibendes Dreiecksprisma, welches über die gesamte Aufbaulänge für die Anordnung beiderseitiger Wassertanks genutzt werden kann. Die beiden Wassertanks werden aus Stahlblech mit innen liegenden Schwallwänden gefertigt und sind vorteilhafterweise als Korrosionsschutz feuerverzinkt.

Die Vorteile des im erfindungsgemäßen Verfahren eingesetzten, neuen Spezial-Streuwagens sind im Wesentlichen folgende:
Mittels der vom Fahrerhaus des Spezial-Streuwagens aus regulierbaren elektronischen Steuerungseinrichtung wird bei jeder Geschwindigkeit des neuen Streufahrzeugs immer die gewünschte, gleiche Menge an Bindemittel pro Laufmeter Bankett abgelegt. Das abgelegte Bindemittel wird anschließend über eine Pumpe mit, insbesondere aufgesprühten, geringen Mengen, Wasser befeuchtet; gleichzeitig wird durch einen Hochdruckschlauch mit hohem Druck Wasser in den Mischraum der dem Spezial-Streuwagen folgenden Bankettfräse gepumpt. Der Streuwagen vereint also die Eigenschaften eines herkömmlichen Streuwagens mit jenen eines Wassertransportfahrzeugs.

Was den neuen Streuwagen betrifft, so ist erfindungsgemäß vorgesehen, dass in den längs-prismatischen Hohlräumen, beidseitig der schräg nach abwärts aufeinander zu laufenden Flanken der Transportmulde desselben jeweils ein diese beiden Hohlräume im Wesentlichen füllender Tank für die Aufnahme von letztlich der der dem Streuwagen im Abstand folgenden Bankett-Fräseinrichtung für das Auffräsen des vorher mit dem trockenen und gegen Staubentwicklung bloß angefeuchteten Bindemittel bestreuten bzw. belegten Bankettmaterials zuzuführenden, in seiner Menge ebenfalls mittels der Steuerungseinrichtung laufend kontrollierten Anmachwasser für dessen Vermischung in der Mischkammer der Bankett-Fräseinrichtung zu dem erdfeuchten Bankettmaterial-Magerbeton angeordnet ist.

Das neue Verfahren und die neue Vorrichtung zur Bankettstabilisierung bietet folgende wesentliche Vorteile:
Das Abtragen des zu sanierenden Banketts auf gleichmäßige Höhe und die Beseitigung von überschüssigem oder bindigem Material, wie Lehm oder Humus, muss als Vorarbeit immer durchgeführt werden. Die Bankettstabilisierung erfolgt ausschließlich in einem Zug, also kontinuierlich mit folgenden aufeinanderfolgenden Unterschritten:
   1. Gleichmäßiges Ablegen des Bindemittels am vorbereiteten Bankett mittels des neuen Spezial-Streuwagens.
   2. Befeuchtung des abgelegten Bindemittels, ebenfalls durch den Spezial-Streuwagen, wodurch eine Vertragung desselben, z.B. durch Wegblasen in Folge von Windböen verhindert wird und dafür das Bindemittel beim nachfolgenden Fräsvorgang sich nicht in Form von Staub verflüchtigt.
   3. Es erfolgt eine Versorgung des Mischraums der Bankettfräse mit Anmachwasser mit hohem Druck ebenfalls vom neuen Spezial-Streuwagen aus.
   4. Einbringen des Bindemittels in das Bankett mittels das Bankettmaterial mit dem vorher auf das Bankett aufgebrachten, trockenen Bindemittel innig vermischender Fräse, vorzugsweise im Frontbau an einem nachfolgenden Fräsen-Trägerfahrzeug, wie z.B. Traktor.
   5. Verdichtung des mittels der Fräse innig durchmischten und aufgelockerten Bankettmaterials durch Druckaufbringung mittels Rüttelplatte, z.B. in einem Heckanbau des Fräsen-Trägerfahrzeugs, sowie nachfolgende Reinigung des Asphaltrands mittels eingebauter Kehrbesen.
   6. Üblicherweise Anbringung einer Verdunstungs-Hemmschicht unmittelbar nach der beschriebenen Verdichtung, um vor allem in der warmen Jahreszeit ein zu rasches Austrocknen der oberen Schicht des stabilisierten Banketts zu verhindern.

Die Erfindung wird anhand der Zeichnung näher erläutert:
Es zeigen die Fig. 1 schematisch das neue kontinuierliche Verfahren der Bankettstabilisierung mittels neuem Bankettstabilisierungszug und die Fig. 2a bis 2c den neuen Spezial-Streuwagen als wesentliche Kernkomponente für die konkrete Durchführung des neuen Verfahrens.

Die Fig. 1 erläutert das neue kontinuierlich durchführbare Verfahren zur Stabilisierung von Banketten und den Bankett-Stabilisierungszug 100 gemäß der Erfindung.

Der auf der festen Fahrbahn 6 fahrende Spezial-Streuwagen 1 führt mit sich einerseits das hydraulische Bindemittel 7 und das Anmachwasser 75 für dasselbe. Er fährt in Fahrtrichtung F mit geringer Geschwindigkeit parallel zum Rand der jeweiligen festen Straßendecke 6 und weist hier rückwärts eine Einrichtung 700 zur Aufbringung des trockenen, hydraulischen Bindemittels 7, üblicherweise Zement, auf, welche seitlich über den Spezial-Streuwagen 1, und zwar in einer Breite b1, welche maximal der Breite b2 des jeweils wiederherzustellenden, stabilisierten Banketts 8, meist jedoch der im Wesentlichen geringeren Breite b1, entspricht, hinausragt.

Unmittelbar nach dem Aufbringen des trockenen, pulverförmigen Bindemittels 7 erfolgt ein leichtes Anfeuchten desselben mittels Aufsprühen geringer Mengen des aus dem Spezial-Streuwagen 1 stammenden Anmachwassers 75 um unangenehme Staubentwicklung, insbesondere durch die nachfolgende Fräse 35, zu vermeiden.

Die Aufbringung des hydraulischen Bindemittels 7 und des Anmachwassers 75 erfolgt in immer jeweils vom Fahrerhaus 10 aus einstellbaren und auf die Fahrgeschwindigkeit des Spezial-Streuwagens 1 abgestimmten Mengen pro Laufmeter Bankett 8.

Die entsprechende Mengenregelung des trockenen Bindemittels 7 pro Laufmeter Bankett 8 erfolgt mittels einer dafür vorgesehenen, vom Fahrerhaus 10 regelbaren und dort üblicherweise eingebauten Steuerungseinheit 9 des Spezial-Streuwagens 1, welcher die Ausbringmenge an Bindemittel 7 aus der Transportmulde 12, siehe Fig. 2, desselben regelt.

In gewissem Abstand vom Spezial-Streuwagen 1 folgt die, z.B. an einen Traktor 4 gekoppelte, Einrichtung 300 zur Bereitung des - letztlich stabilisierten - Bankettmaterials 80 mit dem auf dasselbe durch den Spezial-Streuwagen 1 aufgebrachten trockenen Bindemittel 7 mit Mischkammer 3 und Bankettfräse 35, in welcher Mischkammer 3 das von der Bankettfräse 35 abgehobene Bankettmaterial 80 zusammen mit dem vorher auf dasselbe aufgebrachten, trockenen Bindemittel 7 mit dem über den Hochdruckschlauch 78 aus dem Spezial-Streuwagen 1 in seiner Menge auf die jeweilige Menge des aufgebrachten Bindemittels 7 abgestimmten Anmachwassers 75 innig vermengt wird und als erdfeuchter Bankettmaterial-Bindemittel-Beton 87 wieder an der Stelle des ursprünglich bestandenen Banketts 8 in entsprechender Menge aufgebracht wird. Der Bankett-Bereitungseinrichtung 300 folgt - meist in gewissem Abstand - eine Bankett-Stabilisiereinheit 500 mit Rüttelplatte 55 für die Verdichtung des erdfeuchten Bankettmaterial-Bindemittel-Betons 87 mit Kehrbesen 56 für die Beseitigung von Übermaterial von der festen Straßendecke und letztlich, insbesondere wenn die Atmosphäre trocken ist, eine Einrichtung 5 für die Aufsprühung einer Verdunstungs-Hemmschicht 50, um ein zu schnelles Trocknen des Bankettmaterial-Bindemittels-Betons 87 zu verhindern.

Mittels dieses neuen, kontinuierlich arbeitenden Bankett-Aufbereitungs- und -Stabilisierungs-Fahrwerks 100 liegt nach Durchführung des beschriebenen Verfahrens ein voll stabilisiertes Bankett 8' vor, das keiner speziellen, jährlich womöglich mehrmals notwendigen Sanierung und Nachstabilisierung mehr bedarf.

Der in der Fig. 2a bis 2c - bei sonst gleich bleibenden Bezugszeichenbedeutungen - gezeigte Spezial-Streuwagen 1 kann ein an sich übliches, hier 4-achsiges Transportfahrzeug für trockenes, gegebenenfalls pulverförmiges, Material, insbesondere Baumaterial, mit einer Transportmulde 12 mit schräg im Winkel α nach abwärts aufeinander zu laufenden Flanken 11 sein, an deren, z.B. 60 cm schmalem, Grund ein Kratzband 13 mittels Motor 131, dessen Geschwindigkeit mittels der vom Führerhaus aus einstellbaren Steuerungseinheit 9 regelbar ist, antreibbar ist, mittels welchem die jeweils auszubringende Menge Bindemittel 7 auf eine im Wesentlichen quer zur Fahrzeugachse bzw. zur Fahrtrichtung F des Spezial-Streuwagens 1 ausgerichtete Förderrinne 16 mit Austragsschnecke 17, welche üblicherweise rechts seitlich über den Spezial-Streuwagen 1 in einem üblicherweise weniger als der jeweiligen Bankettbreite b2 entsprechendem Überstand b1 hinausragt.

Das mittels der Austragsschnecke 17 geförderte, trockene Bindemittel 7 wird etwa in Bankettbreite b über ein Austragsrohr oder einen Austragsschlauch 18 auf das bestehende Bankett 8 ausgetragen.

Gleich unmittelbar hinter der Bindemittel-Austragseinheit 700 ist eine Düse zur leichten Anfeuchtung des trockenen, soeben ausgetragenen Bindemittels 7 mittels in geringen Mengen aus den beiden in dem zwischen den beiden schrägen Flanken 11 der Transportmulde 12 und den äußeren Seitenwänden des Spezial-Streuwagens 1 angeordneten Tanks 180 angelieferten, zur Befeuchtung dienenden Anmachwassers 75 angeordnet.

An die beiden Tanks 180 für das Anmachwasser 75 ist eine hier nicht näher gezeigte Hochdruckpumpe angeschlossen, an deren Ausgang der Hochdruckschlauch 78 für die Versorgung der in Fig. 1 gezeigten Bankettfräse 35 bzw. von deren Mischkammer 3, welche das eingebrachte Bankettmaterial 80 und das Bindemittel 7 mit dem Anmachwasser 75 vermengt, anschließbar ist.

## Patentansprüche

1. Verfahren zum Fertigen, Stabilisieren und Sanieren von witterungs- und befahrungsfesten, jeweils Straßen und Fahrwege randbegleitenden Banketten, wobei nach erfolgtem, insbesondere banketthöhe-einstellendem und -ausgleichendem Verebnen derselben eine Festigungsbehandlung durch Auffräsen und Mischen des in eine jeweils vorgegebene Tiefe flächig aufgefrästen Bankettmaterials mit einem, vorzugsweise wasserabbindenden Bindemittel aus der Klasse Zemente, Puzzuolane, Trasse od. dgl. und Anmachwasser vorgenommen wird und das derart aufbereitete, letztlich verfestigende Bankettmaterial-Betongemisch in jeweils vorgegebener Höhe wieder als Bankett abgelegt und nach flächiger Druckaufbringung auf dasselbe verfestigen gelassen wird, **dadurch gekennzeichnet,**
- **dass** im Zuge eines kontinuierlichen Verfahrens
- in einem ersten Schritt von einem langsam entlang des Straßen- bzw. Wegrandes fahrenden Streuwagen - mittels vom Fahrerhaus aus einstellbarer Steuerungseinrichtung unabhängig von der Fahrgeschwindigkeit - pro Längeneinheit, insbesondere Laufmeter Bankett, kontinuierlich eine jeweils vorgegebene oder auf das Bankettmaterial abgestimmte, während der Fahrt online angepasste Menge eines rasch abbindenden, hydraulischen Bindemittels, in trockenem, insbesondere pulverartigem, Zustand auf das Bankett aufgebracht und dort zur Sicherung gegen spätere Staubentwicklung mit geringen Mengen Anfeucht-Wasser angefeuchtet wird,
- erst in einem zweiten Schritt mittels - mit vom Spezial-Streuwagen (1) mitgeführtem Bindemittel-Anmachwasser mit hohem Druck beaufschlagter mit Mischkammer ausgerüsteter - Bankett-Fräseinrichtung das im ersten Schritt vorbereitete mit dem Bindemittel beaufschlagte Bankettmaterial zu einer Art erdfeuchtem Bankettmaterial-Magerbeton verarbeitet wird,
- welcher an der Stelle des vorher bestandenen Banketts in im Wesentlichen dessen ursprünglicher Breite entsprechender Breite wieder abgelegt und zur finalen Verfestigung mittels flächig Druck auf das neu abgelegte Bankett ausübender Rüttelplatte od. dgl. nachbehandelt, und
- gegebenen oder nötigenfalls auf den abgelegten, erdfeuchten Bankettmaterial-Magerbeton eine Verdunstungs-Hemmschicht aufgebracht wird.

2. Bankettfertigungs-, -stabilisierungs- und -sanierungs-Fahrwerk für die Durchführung des Verfahrens nach Anspruch 1 mit einer das Material (80) eines vorher jeweils entsprechend banketthöhen-ausgleichend vorbereiteten, die feste Straßendecke randbegleitenden Banketts (8) auffräsenden und mit einem hydraulischen Bindemittel (7) und der jeweils nötigen Menge Anmachwasser (75) vermischenden Bankettfräse-Einrichtung (300), welche den in und mit demselben bereiteten, erdfeuchten Bankettmaterial-Beton als stabilisiertes Bankett straßenrand-begleitend an der Stelle des ursprünglichen Banketts (8) wieder ablegt, **dadurch gekennzeichnet,**
- **dass** es als Bankettstabilisier- und -sanier-Zug (100) mit
- einem Spezial-Streuwagen (1) mit vom Fahrerhaus (10) aus bedien- und einstellbarer Steuerungseinrichtung (9) für ein pro Bankett(8)-Längeneinheit, insbesondere
- Laufmeter, jeweils eine vorgegebene Menge an in trockenem, pulverartigen Zustand auf das oder auf dem vorher höhen-ausgeglichene(n) Bankett (8) aufzubringendes oder abzulegendes hydraulisches Bindemittel (7) und für ein Anfeuchten desselben mit Anfeuchtwasser (75) zur Vermeidung von Staubentwicklung ausgebildet ist,
- einer - dem Streuwagen (1), gegebenenfalls mit im Abstand, folgende - über einen an denselben angeschlossenen Hochdruckschlauch (78) mit der, ebenfalls mittels Steuerungseinrichtung (9) kontrollierbaren, jeweils nötigen Menge Anmachwasser (75) für das Bindemittel (7) versorgbare - Bankettfräse-Einrichtung (300; 3, 35) für das Auffräsen des - wie beschrieben - vorbereiteten, pulvrigen und angefeuchteten Materials (8+7+75) des zu sanierenden ursprünglichen Banketts (8) und dessen intensives Vermischen mit dem Bindemittel (7) und dem Anmachwasser (75) und Ablegen des auf diese Weise zubereiteten erdfeuchten Bankettmaterial-Magerbetons (87) an der Stelle des ursprünglichen Banketts (8) und
- weiters einer der Bankettfräse-Einrichtung (300), gegebenenfalls im Abstand, folgenden mit Druckaufbringungs-Einrichtung mit Rüttelplatte (35) für die Letzt-Verfestigung des abgelegten Bankettmaterial-Magerbetons (87), sowie
- letztlich gefolgt von einer Verdunstungs-Hemmschicht-Auftrageinheit (5) ausgebildet ist.

3. Spezial-Streuwagen (1) des Bankettstabilisier- und -sanier-Zuges (100) gemäß Anspruch 2, **dadurch gekennzeichnet, dass** er, vorzugsweise mit einem hydrostatischen, ebenfalls mittels der Steuerungseinrichtung (9) steuerbaren Fahrantrieb für präzise einstellbare, geringe Fahrgeschwindigkeit ausgestattet, mit einer nach abwärts hin mit jeweils im Winkel (α) schräg aufeinander zu laufende seitliche Flanken (11) aufweisenden, vorzugsweise länglichen, mit dem trockenen, pulverartigen, hydraulischen Bindemittel (7) zu befüllenden Transportmulde (12) mit Kratzboden-Förderband (13) und Austragsschieber (14) und an den von demselben ausgehenden, nach abwärts gerichteten Austragsschacht (15), vorzugsweise auf einem an den Spezial-Streuwagen (1) lösbar gebundenen, eigenen Fahrgestell (10), angeordneten, quer zur Fahrtrichtung (F) des Streuwagens (1) ausgerichtet angeschlossenen, ihrerseits ebenfalls mittels der Steuerungseinrichtung (9) längs-verschiebbarer Förderrinne (16) mit in derselben - jeweils fahrgeschwindigkeits-abhängig stufenlos einstellbar - rotierbarer, je nach gewünschter oder erforderlicher Breite (b2) des wieder abzulegenden Banketts, vorzugsweise zumindest nach rechts, mitverschiebbarer Querförderschnecke (17) mit Bindemittel-Austragsrohr (18), oder -schlauch ausgestattet ist.

4. Spezial-Streuwagen nach Anspruch 3, **dadurch gekennzeichnet, dass** in den beiden längs-prismatischen Hohlräumen, beidseitig der schräg nach abwärts aufeinander zu laufenden Flanken (11) der Transportmulde (12) desselben jeweils ein jeden dieser beiden Hohlräume im Wesentlichen füllender Tank (180) für die Aufnahme von - letztlich der dem Streuwagen (1) im Abstand folgenden Bankett-Fräseinrichtung (300; 3, 35) für das Auffräsen des vorher mit dem trockenen und gegen Staubentwicklung bloß angefeuchteten Bindemittel (7) bestreuten oder belegten Bankettmaterials (8+7+75) zuzuführendem - in seiner Menge ebenfalls mittels der Steuerungseinrichtung (9) laufend kontrolliertem Anmachwasser (75) für dessen Vermischung in der Mischkammer (3) der Bankett-Fräseinrichtung (300) zu dem erdfeuchten Bankettmaterial-Magerbeton (87) angeordnet ist.

## Claims

1. Method for production, stabilizing and renovation of weather and traffic-resistant shoulders lining roads and paths, wherein, after concreting the latter, in particular to adjust the height and level of the shoulder, a consolidation treatment is performed by milling and mixing the shoulder material, which is milled to a predetermined depth, with a binding, preferably water-binding, agent from the class of cements, e.g. puzzuolan, path or the like, and tempering water, wherein the thus conditioned, eventually-solidifying, shoulder material/concrete mixture is deposited again as the shoulder with a predetermined height, and allowed to solidify after the application of surface pressure,
**characterized in that**
- in the course of a continuous method
- in a first step, a previously determined or adapted quantity of a rapidly-binding hydraulic binding agent is applied to the shoulder per unit of length, in particular per linear meter, of shoulder, in a dry, in particular powdery, state, and is dampened with a small amount of moistening water to avoid later dust development, wherein it is applied from a spreader vehicle travelling slowly along the edge of the road or path by means of a control device which may be adjusted from the driver's cab independently of the vehicle speed,
- only in a second step, is the shoulder material from the special spreader vehicle (1) in the first step, processed into a kind of earth-moist shoulder material by means of a shoulder milling machine equipped with a mixing chamber, which is charged with mixed binding agent and tempering water under high pressure,
- which is again deposited at the location of the previously existing shoulder with a width that substantially corresponds to the shouder's original width, and is treated for final consolidation by means of surface pressure on the newly deposited shoulder by a vibrating plate or the like;
- if necessary and appropriate, an evaporation-inhibiting layer is applied to the deposited earth-moist shoulder material.

2. Shoulder production, stabilizing and renovation carriage for carrying out the method according to claim 1, wherein a shoulder (8) lining the edge of the existing road surface comprises the material (80) which has previously been correspondingly matched to the required shoulder height and level, and with a shoulder milling device (300) for mixing the hydraulic binding agent (7) and the respectively required quantity of tempering water (75), and which deposits the earth-moist shoulder material/concrete as the stabilized road-edge shoulder at the location of the original shoulder (8),
**characterized in that**
- it is used as a shoulder stabilizing and renovation train (100)
- a special spreader vehicle (1) with a control device (9) which may be adjusted and operated from the driver's cab (10), is used to continually apply or deposit a previously determined quantity of a hydraulic binding agent (7) per unit of length, in particular per linear meter, of the shoulder (8), on the previously height-balanced shoulder (8) in a dry powdery state, and to moisten the latter with a small amount of moistening water (75) to avoid later dust development,
- a shoulder milling device (300; 3, 35) possibly follows the spreader vehicle (1) at a distance to provide the necessary quantity of tempering water (75) for the binding agent (7) via a high-pressure hose (78) connected to the former, and which may also be controlled by means of the control device (9), wherein the shoulder milling device (300) mills the previously-described prepared powdered and moistened material (8+7+75) of the original shoulder (8) to be renovated, and intensively mixes the binding agent (7) and the tempering water (75), and then deposits the thus-prepared earth-moist shoulder material/lean concrete (87) in the place of the original shoulder (8), and
- furthermore, following the shoulder milling machine (300), optionally at a distance, is a pressure application device with a vibrating plate (35) for the final consolidation of the deposited shoulder material/lean concrete (87), as well as
- it is finally followed by an evaporation-inhibiting layer application unit (5).

3. Special spreader vehicle (1) of the shoulder stabilizing and renovation train (100) according to claim 2,
**characterized in that**
it is preferably equipped with a hydrostatic drive, which may likewise be controlled by means of the control device (9) for precisely adjustable low driving speeds, with a conveying trough (12) having a scraper floor conveying belt (13) and discharge slider (14), and which is preferably elongated and is to be filled with the dry powdery hydraulic binding agent (7), and comprises side flanks (11) which extend obliquely downwards at an angle (α) to one another, and a discharge chute (15) extending outwards and downwards from the same, and which is preferably arranged on a separate carriage (10) that is detachably connected to the special spreader vehicle (1), and lies transversely to the direction of travel (F) of the spreader vehicle (1), and which in turn is likewise longitudinally displaceable by means of the control device (9), wherein the discharge trough (16) with a binding agent discharge pipe (18) or hose, which may be rotated in the same direction as a function of the travel speed, and as a function of the desired or required width (b2) of the shoulder to be deposited again, preferably at least to the right, and with a displaceable transverse auger (17).

4. Special spreading carriage according to claim 3,
**characterized in that**
in each of the two elongated-prismatic hollow spaces, on both sides of the flanks (11) of the conveying trough (12) that extend downwards at an angle to one another, there is a substantially-fillable tank (180) to receive the dry binding agent (7), which has previously been simply moistened to avoid dust development, and the shoulder material (8+7+75) spread or deposited by the shoulder milling device (300; 3, 35) following the spreading vehicle (1) at a distance, wherein the quantity of tempering water (75) is likewise continuously regulated by means of the control device (9) for mixing with the earth-moist shoulder material lean concrete (87) in the mixing chamber (3) of the shoulder milling device (300).

## Revendications

1. Procédé pour la réalisation, la stabilisation et l'assainissement d'accotements résistant aux intempéries et à la circulation, disposés sur le bord de routes et de chaussées, moyennant quoi, une fois le nivellement de ceux-ci, permettant le réglage et l'égalisation de leur hauteur, effectué, un traitement de consolidation par fraisage et mélange du matériau d'accotement fraisé à plat sur une profondeur prédéterminée avec un liant gâché à l'eau de la catégorie des ciments, pouzzolanes, trass ou autres et de l'eau de délayage est effectué et le mélange de matériau d'accotement et béton ainsi préparé et se solidifiant est à nouveau posé à une hauteur prédéterminée en tant qu'accotement et, après l'application d'une pression, on le laisse se solidifier sur celui-ci
**caractérisé en ce que**
- au cours d'un procédé continu
- dans une première étape, un épandeur se déplaçant lentement le long du bord de la route ou de la voie, au moyen d'un dispositif de commande réglable indépendamment de la vitesse de déplacement à partir de la cabine du conducteur, applique en continu une quantité par unité de longueur, plus particulièrement par mètre linéaire d'accotement, prédéterminée ou adaptée au matériau d'accotement, adaptée en ligne pendant le déplacement, d'un liant hydraulique à prise rapide, dans un état sec, plus particulièrement pulvérulent, sur l'accotement puis, pour empêcher l'apparition ultérieure de poussière, l'humidifie avec des petites quantités d'eau d'humidification,
- dans une deuxième étape, un dispositif de fraisage d'accotement, équipé d'une chambre de mélange alimentée en eau de délayage de liant sous haute pression entraînée par l'épandeur spécial (1), transforme le matériau d'accotement préparé dans la première étape et dans lequel a été introduit le liant en une sorte de béton maigre de matériau d'accotement humide,
- qui est à nouveau posé à la place de l'accotement existant auparavant sur une largeur correspondant globalement à la largeur initiale et, pour la solidification finale, est traité au moyen d'une pression appliquée sur toute la surface de l'accotement nouvellement posé par une plaque vibrante ou autre et
- le cas échéant, ou si nécessaire, une couche de protection anti-évaporation est appliquée sur le béton maigre de matériau d'accotement humide posé.

2. Châssis de réalisation, de stabilisation et d'assainissement d'accotements pour l'exécution du procédé selon la revendication 1, avec un dispositif de fraisage d'accotement (300), permettant de fraiser le matériau (80) d'un accotement (8) disposé sur le bord du revêtement solide de la route, traité auparavant pour l'égalisation de la hauteur et le mélangeant avec un liant hydraulique et la quantité nécessaire d'eau de délayage (75), qui pose à nouveau le béton de matériau d'accotement humide traité dans et avec celui-ci, en tant qu'accotement stabilisé, sur le bord de la route à la place de l'accotement initial (8)
**caractérisé en ce que**
- il est conçu comme un train de stabilisation et d'assainissement d'accotement (100) avec
- un épandeur spécial (1) avec un dispositif de commande contrôlable et réglable à partir de la cabine du conducteur (10) en ce qui concerne une quantité prédéterminée par unité de longueur, plus particulièrement par mètre linéaire d'accotement (8), de liant hydraulique (7) à appliquer ou à poser, dans un état sec pulvérulent sur l'accotement (8) préalablement égalisé en hauteur et pour une humidification de celui-ci avec de l'eau d'humidification (75) afin d'empêcher la formation de poussière,
- un dispositif de fraisage d'accotement (300 ; 3, 35), le cas échéant suivant l'épandeur (1) à une certaine distance, relié à celui-ci par l'intermédiaire d'un tuyau à haute pression (78), contrôlable également au moyen d'un dispositif de commande (9), pouvant être alimenté avec la quantité nécessaire d'eau de délayage (75) pour le liant (7), pour le fraisage du matériau préparé, pulvérulent et humidifié (8+7+75), tel que décrit, de l'accotement initial à assainir (8) et son mélange intensif avec le liant (7) et l'eau de délayage (75) et la pose du béton maigre de matériau d'accotement (87) humide ainsi préparé sur le côté de l'accotement initial (8) et
- en outre, un dispositif d'application de pression avec plaque vibrante (35), suivant, le cas échéant à une certaine distance, le dispositif de fraisage d'accotement (300), pour la solidification finale du béton maigre de matériau d'accotement (87) posé et
- et une unité d'application d'une couche de protection anti-évaporation (5).

3. Épandeur spécial (1) du train de stabilisation et d'assainissement d'accotement (100) selon la revendication 2, **caractérisé en ce qu'**il est équipé de préférence d'un dispositif de traction hydrostatique contrôlable au moyen du dispositif de commande (9), pour une faible vitesse de déplacement réglable de manière précise, avec une benne de transport (12), comprenant des flancs latéraux (11) inclinés les uns vers les autres avec un angle (α), de préférence allongée, pouvant être remplie avec le liant sec, pulvérulent, hydraulique (7), avec un convoyeur à fond mouvant (13) et un poussoir d'évacuation (14) et une goulotte de convoyage (16), disposée au niveau du puits d'évacuation (15) orienté vers le bas, à partir de celui-ci, de préférence sur un châssis (10), reliée de manière amovible à l'épandeur spécial (1), reliée de manière transversale à la direction de déplacement (F) de l'épandeur (1), mobile en longueur également grâce au dispositif de commande (9), avec une vis sans fin transversale (17) en rotation, dans celle-ci, de manière réglable en continu en fonction de la vitesse de déplacement, selon la largeur souhaitée ou nécessaire (b2) de l'accotement à poser à nouveau, mobile de préférence au moins vers la droite, avec un tube ou un tuyau d'évacuation de liant (18).

4. Épandeur spécial selon la revendication 3, **caractérisé en ce que**, dans les deux espaces vides prismatiques longitudinaux, des deux côtés des flancs (11) s'inclinant les unes vers les autres vers le bas, de la benne de transport (12) de celui-ci, un réservoir (180) remplissant globalement chacun de ces deux espaces vides est disposé pour le logement de l'eau de délayage (75), contrôlée en continu en ce qui concerne sa quantité au moyen du dispositif de commande (9), qui doit être finalement introduite dans le dispositif de fraisage d'accotement (300 ; 3 ; 35) suivant l'épandeur (1) à une certaine distance, pour le fraisage du matériau d'accotement (8+7+75) posé ou épandu avec le liant (7) sec et seulement humidifié pour empêcher la formation de poussière, pour son mélange dans la chambre de mélange (3) du dispositif de fraisage d'accotement (300) avec le béton maigre de matériau d'accotement humide (87).
